# FASCICULE DE BREVET EUROPEEN

(11) **EP 0 927 526 B1**
(45) Date de publication et mention de la délivrance du brevet: **15.03.2000**
(21) Numéro de dépôt: 97115244.2
(22) Date de dépôt: 03.09.1997
(51) Int. Cl.: A44C 5/24

(54) **Fermoir de bracelet**
Armbandverschluss
Bracelet fastener

(43) Date de publication de la demande: 07.07.1999
(73) Titulaire: ProtAurec Sàrl, 2714 Les Genevez (CH)
(72) Inventeur: Aurèle, Bourquin, 2714 Les Genevez (CH)
(74) Mandataire: Balsters, Robert

(56) Documents cités:
- US-A- 1 700 084
- US-A- 1 756 769

## Description

La présente invention se rapporte à un fermoir de bracelet. Elle concerne plus particulièrement un fermoir du type comprenant un premier élément et un deuxième élément destinés à être respectivement reliés à un premier et à un second brin d'un bracelet et un troisième élément qui relie mécaniquement de manière articulée les premier et deuxième éléments, ce fermoir comportant des moyens pour régler la longueur du bracelet de manière à l'ajuster au bras d'un porteur et qui comprennent une goupille engagée dans au moins un trou parmi une pluralité de trous transversaux, pratiqués dans le premier élément.

Un fermoir de ce type est décrit et représenté dans le document DE-U- 9 401 541. Il comporte également trois éléments. Le premier élément est relié à l'un des brins d'un bracelet. Le deuxième élément est relié mécaniquement de manière articulée au second brin du bracelet et le troisième élément relie les premier et deuxième éléments de manière articulée pour permettre l'ouverture et la fermeture du fermoir.

Le premier élément se présente sous la forme d'une coiffe avec une face supérieure qui couvre les autres éléments du fermoir et deux flans s'étendant longitudinalement sur les côtés du fermoir et percés d'une pluralité de trous transversaux. Cette coiffe est probablement réalisée par l'emboutissage d'une tôle d'acier inoxydable. Le trou extrême permet l'assemblage de la coiffe avec le premier brin du bracelet. Les autres trous transversaux sont destinés à recevoir une autre goupille également engagée dans un trou transversal que comporte le troisième élément, le choix du trou définissant la longueur du bracelet.

Cette solution permet l'assemblage de deux brins de bracelets et l'ajustement de la longueur de ce bracelet aux dimensions du bras d'un porteur. On constate toutefois que dans une telle configuration, les goupilles engagées dans les trous transversaux du premier élément exercent sur leurs parois une traction provoquant une usure et pouvant conduire à une ovalisation de ces trous, voire au désengagement de la goupille. Ce défaut réduit considérablement la durée de vie des fermoirs de ce type. Cela est dû en particulier au fait que premièrement les flans du premier élément sont peu épais afin de pouvoir être embouti et deuxièmement les efforts qu'un bracelet et en particulier son fermoir doit subir sont importants.

Pour améliorer le fermoir susmentionné, il faudrait que les parois des flans du premier élément soient plus épaisses. Il en résulterait soit que le dernier maillon ait une structure très différente des autres, ce qui augmenterait sensiblement son coût, soit que les parois des flans de la coiffe s'étendent fortement au-delà de la largeur des maillons. Dans ce dernier cas, le fermoir est élargi, ce qui est inesthétique et augmente le risque d'accrochage. En outre, la coiffe ne peut plus être fabriquée par emboutissage.

Un but de la présente invention est de pallier les inconvénients de l'art antérieur mentionné ci-dessus.

Dans la solution décrite précédemment, les flans de la coiffe sont percés chacun d'une rangée de trous. L'aspect esthétique du fermoir en est affecté.

Un autre but de la présente invention est d'améliorer l'esthétique du fermoir.

Ces buts sont atteints grâce aux caractéristiques de la revendication 1.

Dans cette configuration, la coiffe n'est plus soumise aux contraintes que subit le bracelet. C'est au contraire le premier élément qui est soumis à ces contraintes. En outre, le premier élément peut être réalisé dans une structure massive avec des trous garantissant un engagement optimal de la goupille, la longueur de ces trous étant au moins égale à leur diamètre.

L'invention sera mieux comprise à la lecture de la description qui va suivre, faite en référence au dessin annexé, donné à titre d'exemple non limitatif et dans lequel :
- Les figures 1 et 2 montrent, dans des vues en coupe, un premier mode de réalisation de l'invention dans deux configurations présentant des structures ajustées respectivement à deux longueurs du bracelet, le fermoir étant fermé;
- La figure 3 représente en coupe et en position ouverte le fermoir selon la configuration de la figure 1;
- La figure 4 est une vue en plan de dessus partiellement arrachée du fermoir selon la configuration représentée à la figure 1;
- Les figures 5 et 6 illustrent un deuxième mode de réalisation, vu en coupe, les deux configurations présentant respectivement des structures ajustées à deux longueurs de bracelet, le fermoir étant fermé;
- La figure 7 montre en coupe et en position ouverte le fermoir de la configuration représentée à la figure 5;
- La figure 8 est une vue en plan de dessus partiellement arrachée du fermoir selon la configuration représentée à la figure 5; et
- La figure 9 représente une variante du fermoir des figures 5 à 8.

Le fermoir représenté aux figures 1 à 4 décrit un premier mode de réalisation de l'invention. Il comprend trois éléments, référencés 1 à 3, montés articulés les uns relativement aux autres, une coiffe 4 et deux brins de bracelet 5 et 6.

Le premier élément 1 comprend un corps 7 et trois doigts longitudinaux 8, 9 et 10, définissant entre eux des encoches 11 et 12 (fig. 4). Les doigts 8 et 10 présentent un décrochement sur leurs côtés extérieurs, définissant des encoches 13 et 14. Les doigts 8, 9 et 10 sont percés de deux trous transversaux 15 et 16, parallèles entre eux. Du côté opposé aux doigts, le corps 7 comporte un épaulement 7'.

Le deuxième élément 2 est formé d'un bras 17 comportant deux têtes 18 et 19 occupant les deux extrémités de ce bras 17. La tête 18 présente un renflement percé d'un trou transversal, alors que la tête 19 porte un tube soudé 21 percé d'un trou 22 et s'étendant transversalement.

Le troisième élément est formé d'un bras 23 comportant deux têtes 24 et 25 occupant les deux extrémités du bras 23. La tête 24 présente un renflement percé d'un trou 26. Elle comporte de manière connue deux parties transversales placées de part et d'autre de la tête 18. La tête 25 est configurée pour être insérée dans les encoches 11 et 12. Elle présente un renflement percé d'un trou transversal 28 et comporte une fente longitudinale et médiane 27.

La coiffe 4 comporte une première partie 29 avec une section transversale en forme de U dont la zone médiane recouvre le premier élément et dont les flans 29' et 29" s'étendent de part et d'autre du premier élément 1. La coiffe 4 s'étend en outre jusqu'à la tête 19 du deuxième élément 2. Elle comporte de plus une pièce rapportée 30, dont une partie 30' fait saillie longitudinalement. La partie supérieure de la pièce 30 est soudée à la face inférieure de la coiffe 4. La saillie 30' est engagée sous l'épaulement 7' du corps 7. Les flans 29' et 29" (fig. 4) comportent chacun un seul trou transversal 31. Afin d'améliorer la rigidité de l'assemblage que constituent le premier élément 1 et la coiffe 4, un film élastique peut être interposé entre l'épaulement 7' et la saillie 30' ou la face inférieure de la partie 29 de la coiffe. De plus, les surfaces de contact entre l'épaulement et la saillie peuvent avantageusement être légèrement inclinées.

Les brins 6 et 7 du bracelet sont formés de maillons 32 alignés longitudinalement et dont les extrémités sont de formes complémentaires et percées de trous transversaux 33 et 34.

Les différentes pièces de ce fermoir sont assemblées les unes aux autres au moyen de goupilles ou de vis. Plus précisément, le premier élément 1 est relié au troisième élément 3 au moyen d'une vis 35 engagée dans les trous 16 et 28 des premier et troisième éléments 1 et 3. Dans la configuration des figures 1, 3 et 4, le maillon extrême 32' du brin 5 est assemblé de manière articulée au premier élément 1 par une goupille 36 engagée dans les trous 15 et 33' du premier élément 1 respectivement du maillon 32'. Cette goupille 36 pénètre également dans les trous 31 de la coiffe 4. La goupille 36 peut être avantageusement filetée en son extrémité 36' (fig. 4) et vissée dans un taraudage que comporte la paroi interne du trou 33.

On notera que les parois des trous 15 et 16 du premier élément 1, et les trous 28 et 33 du deuxième élément 2 respectivement du maillon 32 ont tous une longueur supérieure à leur diamètre. Une telle structure garantit une liaison mécanique solide et fiable au fermoir, sans solliciter les parois du trou 31 dans chacun des deux flans 29' et 29''.

Dans la configuration représentée à la figure 2, tant le troisième élément 3 que le maillon 32' sont reliés mécaniquement et de manière articulée au premier élément 1 par la goupille 36, engagée dans les trous 15, 28 et 33' du premier élément 1, du troisième élément 3 respectivement du maillon 32'. Dans l'une comme dans l'autre des configurations mentionnées, le troisième élément 3 est relié mécaniquement de manière articulée au deuxième élément 2 au moyen d'une goupille 37 engagée à demeure dans les trous de la tête 18 de l'élément 2 respectivement de la tête 24 de l'élément 3. Le deuxième élément 2 est relié au maillon extrême 32" du brin 6 par une goupille 38 engagée dans le tube 21 de l'élément 2 et dans les trous 33" des extrémités de ce maillon 32" voisine du fermoir.

On notera enfin que le fermoir est maintenu fermé au moyen d'un engagement à cran entre les bras 17 et 23 des deuxième et troisième éléments 2 et 3, schématiquement représenté et référencé 39 sur les figures 1, 2 et 3. Sur la figure 4, on peut constater que le trou 16 est borgne dans le doigt 8. Toutefois, dans une variante, il est possible de prévoir ce trou traversant des deux côtés de l'élément 1 dans lequel une goupille est introduite libre. Pour les autres goupilles, on utilise les solutions de fixation usuelles, par chassage, vissage ou de type à ressort, bien connues de l'homme du métier.

Comme cela a été expliqué ci-dessus, le fermoir présente une structure qui permet de régler la longueur du bracelet, pour l'adapter aux dimensions du bras du porteur. Dans une première étape, la mise de longueur se fait de manière approximative, en enlevant ou en ajoutant un ou plusieurs maillons 32 à l'un et/ou l'autre des brins 5 ou 6. Un ajustement plus fin est réalisé en reliant le troisième élément 3 au premier élément 1 par la vis 35 ou la goupille 36. La distance entre cette goupille et la vis étant sensiblement égale à la moitié de la longueur d'un maillon, il est ainsi possible d'obtenir un ajustement deux fois plus précis que cela ne peut se faire avec les seuls maillons.

Il est bien entendu que dans le mode de réalisation présenté sur les figures 1 à 4, il est possible d'augmenter la longueur des doigts 8, 9 et 10, et de pratiquer plus de trous transversaux, plus ou moins rapprochés les uns des autres, de manière à affiner encore l'ajustement de la longueur du bracelet. Par ailleurs, il est évident que le nombre de ces doigts peut être réduit ou au contraire augmenté sans pour autant sortir du cadre de l'invention. De plus, diverses variantes pour l'agencement desdits doigts de l'élément 1 et des parties correspondantes de l'élément 3 et du maillon 32' sont envisageables, notamment la suppression du doigt 9 et la tête 25 en une seule partie.

Le mode de réalisation illustré aux figures 5 à 8 comporte comme celui décrit en référence aux figures 1 à 4 trois éléments référencés de 1 à 3. Le premier élément 1 est relié à l'un des brins 5 d'un bracelet, alors que le deuxième élément 2 est relié à l'autre brin 6. Le troisième élément 3 relie les premier et deuxième éléments de manière articulée. Ce mode de réalisation diffère de celui précédemment décrit par le fait que le fermoir présente une symétrie.

Comme la structure du deuxième élément 2 est la même que celle du premier élément 1, les mêmes pièces portent la même référence, complétée par la lettre "a" pour les pièces associées au deuxième élément 2. Les éléments similaires au premier mode de réalisation ne seront pas tous à nouveau décrit ici.

Les coiffes 4 et 4a comportent chacune une première partie 29 et 29a avec une section transversale en forme de U dont la zone médiane recouvre respectivement le premier et le deuxième élément 1 et 2 et dont les flans 29', 29", 29'a et 29a" s'étendent respectivement de part et d'autre du premier et du deuxième élément 1 et 2 (figure 8). Les coiffes 4 et 4a comportent en outre chacune une pièce 30, 30a, munie d'une partie 30', 30a' faisant saillie longitudinalement. Les pièces 30 et 30a sont soudées respectivement à la face inférieure des coiffes 4 et 4a et forment respectivement une paroi latérale transversale de ces deux coiffes. Les saillies 30' et 30a' sont respectivement engagées sous les épaulements 7' et 7a' des corps 7 et 7a. Les flans 29', 29" d'une part, 29a' et 29a" d'autre part, comportent respectivement des trous transversaux 31 et 31a (figure 8).

La structure du bracelet est identique à celle présentée aux figures 1 à 4. Ce dernier est également formé de maillons 32 alignés longitudinalement et dont les extrémités sont de formes complémentaires et percées de trous transversaux 33 et 34.

Le troisième élément 3, qui relie les premier et deuxième éléments 1 et 2, comprend trois pièces articulées portant les références 40, 40a et 41. Les pièces 40 et 40a sont identiques. Elles comprennent dans leur partie centrale un bras portant la référence 42 et 42a ainsi qu'à chaque extrémité du bras, une tête 43 et 44, respectivement 43a et 44a. Les têtes 43 et 44, 43a et 44a sont chacune percées d'un trou respectivement référencé 45, 46, 45a et 46a. La pièce 41 présente une même structure, avec un bras 47 et deux têtes 48 et 49 également percées de trous.

De manière comparable au fermoir selon le premier mode de réalisation, les pièces sont assemblées les unes aux autres deux à deux et de manière articulée, au moyen des goupilles ou de vis. Ainsi les pièces 40 et 40a sont respectivement reliées aux éléments 1 et 2 au moyen de vis 52 et 52a ou des goupilles 36 et 36a engagées dans les trous 45 et 45a des pièces 40 et 40a et dans l'un ou l'autre des trous 15 et 16, respectivement 15a et 16a des éléments 1 et 2. Les pièces 40 et 40a sont respectivement reliées à la pièce 41 au moyen de goupilles 53 et 53a engagées dans les trous 46 et 46a des pièces 40 et 40a et dans les trous percés dans les têtes 48 et 49 de la pièce 41.

Le fermoir comporte également des moyens de verrouillage à cran réalisés par l'engagement réciproque d'une partie des bras 42 et 42a avec une partie du bras 47, schématiquement représentés et référencés en 39 et 39a.

Ainsi qu'on peut le constater en comparant les configurations des figures 5 et 6, les faces latérales transversales des coiffes 4 et 4a définissent ou non un espace entre elles, selon que le troisième élément est engagé dans les goupilles 36, 36a ou les vis 52, 52a. Il est possible de combler cet espace par l'adjonction d'une pièce rapportée 54, fixée de manière amovible au moyen notamment d'une vis 55 sur la pièce 41 du troisième élément 3.

On remarquera que comme les deux éléments 1 et 2 permettent ici un réglage de la longueur du bracelet fermé, on peut ajuster avec une précision 1/3 et 2/3 de la longueur d'un maillon. A la figure 5, la longueur est augmentée d'un tiers de maillon relativement à la configuration de la figure 6, alors que cette augmentation est de deux tiers de maillon à la figure 9.

La figure 9 est une variante de réalisation où la coiffe 4a comporte une visière 56 recouvrant au moins partiellement la coiffe 4 aussi bien dans l'une que dans l'autre des positions de réglage. Cette solution permet d'éviter l'usage d'une pièce rapportée, tout en conservant l'avantage d'un ajustement fin de la longueur du bracelet. Dans une autre variante, non représentée, on pourrait utiliser des coiffes différentes selon la position de réglage de la longueur du bracelet.

Les fermoirs tels que décrits ci-dessus permettent de considérablement réduire les défauts que présentent les fermoirs selon l'état de la technique. Plus précisément, le trou pratiqué dans les flans de la coiffe ne participe plus à la chaîne que constituent le fermoir, les brins du bracelet et la montre. De la sorte, lorsque la montre est accrochée, l'effort s'applique uniquement sur des parois de trous réalisées dans des pièces massives. L'usure en est ainsi considérablement réduite.

En outre, la coiffe est fixée rigidement à l'élément de réglage, longitudinalement d'un côté par l'engagement d'une saillie sous un épaulement, de l'autre par une goupille et transversalement par les flans de la coiffe. De la sorte, l'ouverture et la fermeture du fermoir peut être effectuée en toute sécurité. On notera que durant cette opération, la goupille qui solidarise le premier élément à la coiffe n'est que peu sollicitée.

Les flans de la coiffe améliorent l'esthétique du bracelet en cachant les trous supplémentaires destinés à assurer la mise de longueur du bracelet.

Finalement, il est clair que l'invention ne se limite pas à des bracelets à maillons, mais peut également s'appliquer à d'autres types de bracelet et notamment à des bracelets ayant des brins au moins partiellement en cuir ou en matériaux souples.

## Revendications

1. Fermoir de bracelet comprenant un premier et un deuxième élément (1 et 2) destinés à être reliés respectivement à un premier brin (5) et à un second brin (6) de bracelet, un troisième élément (3) qui relie mécaniquement de manière articulée les premier et deuxième éléments, et des moyens pour régler la longueur dudit bracelet de manière à l'ajuster au bras d'un porteur et qui comportent au moins une goupille ou vis amovible (35; 52) engagée dans un trou transversal (16) parmi une pluralité de trous transversaux (15, 16) parallèles entre eux et pratiqués dans ledit premier élément, ladite goupille ou vis étant également engagée dans un trou transversal (28, 45) pratiqué dans ledit troisième élément, le réglage de ladite longueur du bracelet étant réalisé par une variation de la position de ce troisième élément relativement audit premier élément alors que ledit premier brin est fixé à une première extrémité de ce premier élément, ce fermoir étant caractérisé en ce qu'il comprend en outre une coiffe (4) fixée audit premier élément de manière amovible et qui comporte deux parties latérales (29', 29'') recouvrant au moins un trou transversal de ladite pluralité de trous.

2. Fermoir selon la revendication 1, caractérisé en ce que ledit premier élément (1) comporte deux goupilles ou vis (35, 36; 52) engagées respectivement dans deux desdits trous transversaux (15, 16) de ce premier élément et dont l'une relie le premier élément audit premier brin (5) du bracelet, et en ce que ledit troisième élément (3) est relié au premier élément par l'une ou l'autre des deux goupilles ou vis.

3. Fermoir selon la revendication 2, caractérisé en ce que ladite coiffe (4) comporte un trou transversal (31) aligné sur l'un desdits deux trous transversaux et dans lequel est engagée une des deux goupilles ou vis (36) qui assure ainsi la fixation de cette coiffe audit premier élément (1).

4. Fermoir selon la revendication 3, caractérisé en ce que ledit trou transversal (31) de ladite coiffe (4) est pratiqué dans les deux parties latérales (29', 29'') de cette coiffe, ces deux parties latérales recouvrant la totalité de ladite pluralité de trous transversaux pratiqués dans ledit premier élément (1) à l'exception du trou transversal (15) prévu pour ladite goupille (36) qui assure la fixation de la coiffe au premier élément, ce dernier trou transversal étant situé à ladite première extrémité de ce premier élément.

5. Fermoir selon la revendication 4, caractérisé en ce que ledit premier élément (1) comporte, du côté de sa seconde extrémité opposée à ladite première extrémité, un épaulement (7') orienté transversalement, et en ce que ladite coiffe comporte une pièce (30) munie d'une saillie (30'), engagée sous ledit épaulement pour assurer l'assemblage rigide de la coiffe audit premier élément conjointement avec ladite goupille qui assure la fixation de la coiffe au premier élément et avec lesdites parties latérales de cette coiffe.

6. Fermoir selon l'une des revendications 1 à 5, caractérisé en ce que ledit premier élément (1) a une structure massive et présente au moins une encoche ou un évidement (11, 12) pour l'introduction d'une partie (25; 43) dudit troisième élément (3).

7. Fermoir selon la revendication 6, caractérisé en ce que la longueur de chaque trou que comporte le premier élément est au moins égal à son diamètre.

8. Fermoir selon l'une des revendications 1 à 6, caractérisé en ce que le deuxième élément (2) comporte également des moyens pour régler la longueur dudit bracelet qui comprennent une goupille amovible (52a), engagée dans un trou transversal (16a) parmi une pluralité de trous transversaux pratiqués dans ce deuxième élément et dans un deuxième trou transversal (45a) du troisième élément (3), et en ce que ledit fermoir comporte en outre une seconde coiffe (4a) fixée audit deuxième élément de manière amovible et munie de deux parties latérales (29a', 29a'') dont l'une recouvre au moins un desdits trous transversaux dudit deuxième élément.

## Patentansprüche

1. Armbandverschluß, umfassend ein erstes und ein zweites Element (1 und 2), vorgesehen, um mit jeweils einem ersten Armbandstück (5) und mit einem zweiten Armbandstück (6) verbundenen zu werden, ein drittes Element (3), das das erste und das zweite Element mechanisch gelenkig verbindet, und Mittel zum Einstellen der Länge des Armbandes, um es an den Arm eines Trägers anzupassen, und das Mittel mindestens einen herausziehbaren Stift oder eine herausziehbare Schraube (35; 52) umfaßt, der oder die in ein querlaufendes Loch (16) einer Mehrzahl zueinander paralleler und in dem ersten Element ausgebildeter querlaufender Löchern (15, 16) eingesetzt ist, wobei der Stift oder die Schraube auch in ein querlaufendes, in dem dritten Element ausgebildetes Loch (28, 45) eingesetzt ist, und die Einstellung der Länge des Armbandes durch eine Änderung der Position dieses dritten Elements relativ zum ersten Element realisiert wird, wenn das erste Stück an einem ersten Ende des ersten Elements befestigt ist, und dieser Verschluß dadurch gekennzeichnet ist, daß dieser ferner eine Kappe (4) umfaßt, die an dem ersten Element abnehmbar befestigt ist und die zwei seitliche, mindestens ein querlaufendes Loch der Mehrzahl Löcher verdeckende Teile (29', 29") umfaßt.

2. Verschluß nach Anspruch 1, dadurch gekennzeichnet, daß das erste Element (1) zwei Stifte oder Schrauben (35, 36; 52) umfaßt, die in zwei der querlaufenden Löcher (15, 16) des ersten Elements eingesetzt sind und von denen einer oder eine das erste Element mit dem ersten Stück (5) des Armbandes verbindet, und daß das dritte Element (3) mit dem ersten Element durch den einen oder den anderen der zwei Stifte oder die eine oder die andere der zwei Schrauben verbunden ist.

3. Verschluß nach Anspruch 2, dadurch gekennzeichnet, daß die Kappe (4) ein querlaufendes Loch (31) umfaßt, das mit einem der zwei querlaufenden Löcher ausgerichtet ist, und in das einer der zwei Stifte oder eine der zwei Schrauben (36) eingesetzt ist, die so die Befestigung der Kappe an dem ersten Element (1) sicherstellt.

4. Verschluß nach dem Anspruch 3, dadurch gekennzeichnet, daß das querlaufende Loch (31) der Kappe (4) in den zwei seitlichen Teilen (29', 29") der Kappe ausgebildet ist, diese zwei seitlichen Teile die Gesamtheit der Mehrzahl querlaufender, in dem ersten Element (1) ausgebildeter Löcher mit Ausnahme des querlaufenden, für den Stift (36), der die Befestigung der Kappe am ersten Element sicherstellt, vorgesehenen Loches (15) verdecken, und das letztgenannte querlaufende Loch am ersten Ende des ersten Elements angeordnet ist.

5. Verschluß nach Anspruch 4, dadurch gekennzeichnet, daß das erste Element (1) nahe seinem dem ersten Ende gegenüberliegenden zweiten Ende eine querlaufend ausgerichtete Schulter (7') aufweist, und daß die Kappe ein mit einem Vorsprung (30') versehenes Teil (30) aufweist, das unter der Schulter eingebracht ist, um die starre Verbindung der Kappe mit dem ersten Element gemeinsam mit dem Stift, der die Befestigung der Kappe am ersten Element und mit den seitlichen Teilen der Kappe gewährleistet, sicherzustellen.

6. Verschluß nach einem der Ansprüche 1 bis 5, dadurch gekennzeichnet, daß das erste Element (1) massiv aufgebaut ist und mindestens eine Aufnahme oder eine Aussparung (11, 12) zum Einbringen eines Teils (25; 43) des dritten Elements (3) aufweist.

7. Verschluß nach Anspruch 6, dadurch gekennzeichnet, daß die Länge eines jeden in dem ersten Element ausgebildeten Loches mindestens gleich seinem Durchmesser ist.

8. Verschluß nach einem der Ansprüche 1 bis 6, dadurch gekennzeichnet, daß das zweite Element (2) auch Mittel zum Einstellen der Länge des Armbandes umfaßt, die einen herausnehmbaren Stift (52a) aufweisen, der in einem querlaufenden Loch (16a) einer Mehrzahl querlaufender Löcher eingesetzt ist, die in dem zweiten Element und in einem zweiten querlaufenden Loch (45a) des dritten Elements (3) ausgebildet sind, und daß der Verschluß ferner eine zweite Kappe (4a) umfaßt, die an dem zweiten Element abnehmbar befestigt und mit zwei seitlichen Teilen (29a', 29a") versehen ist, von denen das eine mindestens eines der querlaufenden Löcher des zweiten Elements verdeckt.

## Claims

1. Wristlet clasp including a first and a second element (1 and 2) intended to be connected respectively to a first strand (5) and to a second strand (6) of a wristlet, a third element (3) which mechanically connects the first and second elements in a hinged manner, and means for adjusting the length of said wristlet so as to fit it to a wearer's arm and which include at least one pin or removable screw (35; 52) engaged in a transverse hole (16) of a plurality of transverse holes (15, 16) which are parallel to each other and made in said first element, said pin or screw also being engaged in a transverse hole (28, 45) made in said third element, the adjustment of said wristlet length being realised thanks to a variation of this third element position relatively to said first element whereas said first strand is fixed to a first end of said first element, this clasp being characterized in that it further includes a cap (4) removably fixed to said first element and which includes two lateral portions (29', 29'') covering at least one transverse hole of said plurality of holes.

2. Clasp according to claim 1, characterized in that said first element (1) includes two pins or screws (35, 36; 52) respectively engaged in two of said transverse holes (15, 16) of said first element and one of which connects the first element to said first strand (5) of the wristlet, and in that said third element (3) is connected to the first element by one or other of the two pins or screws.

3. Clasp according to claim 2, characterized in that said cap (4) includes a transverse hole (31) aligned on one of said two transverse holes and in which one of the two pins or screws (36) is engaged, which thus assures the fixing of said cap to said first element (1).

4. Clasp according to claim 3, characterized in that said transverse hole (31) of said cap (4) is made in the two lateral portions (29', 29'') of said cap, said two lateral portions covering the whole of said plurality of transverse holes made in said first element (1) with the exception of the transverse hole (15) provided for said pin (36) which assures the fixing of the cap to the first element, this last transverse hole being located at said first end of this first element.

5. Clasp according to claim 4, characterized in that said first element (1) includes, on the side of its second end opposite to said first end, a shoulder (7') oriented transversally, and in that said cap includes a part (30) comprising a projecting portion (30'), engaged under said shoulder for assuring the rigid assembly of the cap to said first element together with said pin which assures the fixing of the cap to the first element and with said lateral parts of said cap.

6. Clasp according to any of claims 1 to 5, characterized in that said first element (1) has a solid structure and has at least one notch or a recess (11, 12) for the introduction of a portion (25; 43) of said third element (3).

7. Clasp according to claim 6, characterized in that the length of each hole included in the first element is at least equal to its diameter.

8. Clasp according to any of claims 1 to 6, characterized in that the second element (2) also includes means for adjusting the length of said wristlet which include a removable pin (52a), engaged in a transverse hole (16a) of a plurality of transverse holes made in said second element and in a second transverse hole (45a) of the third element (3), and in that said clasp further includes a second cap (4a) removably fixed to said second element and comprising two lateral portions (29a', 29a'') one of which covers at least one of said transverse holes of said second element.
